# EUROPÄISCHE PATENTSCHRIFT

(11) **EP 1 569 183 B1**
(45) Veröffentlichungstag und Bekanntmachung des Hinweises auf die Patenterteilung: **20.02.2008**
(21) Anmeldenummer: 05100036.2
(22) Anmeldetag: 05.01.2005
(51) Int. Cl.: G08G 1/16, G08G 1/0962, B60K 31/00, H04Q 7/00

(54) **System zum Steuern und/oder zum Regeln von Fahrerassistenzsystemen sowie hierauf bezogenes Verfahren**
System for open-loop and/or for closed loop control of driver assist systems and method related thereto
Système de commande et/ou de réglage de systèmes d'assistance de conducteur et procédé relatif

(30) Priorität: 24.02.2004 DE 102004008895
(43) Veröffentlichungstag der Anmeldung: 31.08.2005
(73) Patentinhaber: ROBERT BOSCH GMBH, 70442 Stuttgart (DE)
(72) Erfinder: Vollmer, Vasco, 31188 Holle (DE)

(56) Entgegenhaltungen:
- EP-A- 0 814 447
- EP-A- 0 999 099
- EP-A- 1 241 650
- DE-A1- 19 720 618

## Beschreibung

Die vorliegende Erfindung betrifft allgemein das technische Gebiet der infrastrukturgestützten Fahrerassistenzsysteme, insbesondere
- ein System zum Steuern und/oder zum Regeln mindestens eines, insbesondere mehrerer jeweils mindestens einem Fortbewegungsmittel, insbesondere jeweils mindestens einem Kraftfahrzeug, zugeordneter, vorzugsweise autonomer Fahrerassistenzsysteme sowie
- ein hierauf bezogenes Verfahren zum Betreiben eines derartigen Systems.

### Stand der Technik

In der Vergangenheit hat es viele Entwicklungen hin zu autonom fahrenden oder zumindest den Führer eines Fortbewegungsmittels, insbesondere eines Kraftfahrzeugs, aktiv unterstützenden elektronischen Systemen gegeben. Eine breite Einführung und Marktpenetration derartiger Systeme scheiterte in diesem Zusammenhang nur zum Teil an technischen Schwierigkeiten.

Ein wesentliches Argument gegen den Einsatz aktiver Fahrerassistenzsysteme war stets die Frage der Sicherheit und der Produkthaftung, denn ein wesentliches Element dieser konventionellen Systeme besteht darin, dem Führer des Fortbewegungsmittels zumindest in Teilfunktionen die Kontrolle über das Fortbewegungsmittel abzunehmen und diese Kontrolle elektronischen Systemen im Fortbewegungsmittel zu übertragen.

Beispielhafte Anwendungen sind
- der Spurwechselassistent, bei dem das elektronische System autonom einen Spurwechsel verhindert, wenn sich daraus eine gefährliche Situation ergeben könnte,
- der Überholassistent, der autonom in der Lage ist, Überholvorgänge einzuschätzen und unter Umständen auch durchzuführen,
- der Kreuzungsassistent, der ein Einfahren in eine Kreuzung verhindert, wenn sich daraus eine gefährliche Situation ergeben könnte, oder auch
- das Platooning (sogenannte elektronische Deichsel), bei dem mehrere Fahrzeuge ihre sämtlichen Fahrfunktion autonom aufeinander abstimmen und dadurch in der Lage sind, ohne Fahrereingriff einem ersten Fahrzeug zu folgen.
   All diese Systeme stellen unterschiedlich hohe Anforderungen
- an die zum Beispiel mittels Radar, Ultraschall und/oder Video realisierbare Sensorik, mit der ein Bild der Umgebung erstellt wird, sowie
- an die Kommunikation der verschiedenen beteiligten Fortbewegungsmittel untereinander.

In der Vergangenheit wurden bzw. derzeit werden in verschiedenen Projekten weltweit entsprechende technologische Grundlagen sowohl in der Sensorik als auch in der Fahrzeug-zu-Fahrzeug-Kommunikation geschaffen.

Die EP 1241650 A1 zeigt ein Navigationssystem, welches einen Rechner umfasst, der über ein Fahrzeugbussystem mit einem fahrzeugseitigen Rechner verbunden ist. Dieser fahrzeugseitige Rechner führt Eingriffe in Fahrfunktionen aus. Das Navigationssystem ist ferner über eine drahtlose Verbindung mit einer Zentrale verbunden. Über diese Verbindung kann das Navigationssystem von der zentralen Einrichtung Daten hinsichtlich der Verkehrssituation, der topografischen Verhältnisse, Hinweise bezüglich gesetzlichen Vorschriften und Verkehrszeichen, etc. im Verlauf der weiteren Fahrroute abrufen. Der Rechner des Navigationssystems kann dabei Befehle an den Fahrzeugcomputer abgeben. Wesentlich ist daher, dass das Navigationssystem in Abhängigkeit von Daten, die es von einer Service-Zentrale empfängt, in Fahrzeugfunktionen eingreift.

### Darstellung der Erfindung: Aufgabe, Lösung, Vorteile

Ausgehend von den vorstehend dargelegten Nachteilen und Unzulänglichkeiten sowie unter Würdigung des umrissenen Standes der Technik liegt der vorliegenden Erfindung die Aufgabe zugrunde, ein System der eingangs genannten Art sowie ein Verfahren der eingangs genannten Art so weiterzuentwickeln, dass das Problem der Produkthaftung beim Einsatz autonom in die Fahrzeugführung eingreifender elektronischer Systeme beseitigt wird.

Diese Aufgabe wird durch ein System mit den im Anspruch 1 angegebenen Merkmalen sowie durch ein Verfahren mit den im Anspruch 6 angegebenen Merkmalen gelöst. Vorteilhafte Ausgestaltungen und zweckmäßige Weiterbildungen der vorliegenden Erfindung sind in den jeweiligen Unteransprüchen gekennzeichnet.

Die Erfindung basiert auf dem Prinzip bzw. auf der Methode eines infrastrukturunterstützten Fahrerassistenzsystems, wobei die vorliegende Erfindung eine Lösung für das Problem der Produkthaftung beim Einsatz autonom in die Fahrzeugführung eingreifender elektronischer Systeme vorstellt.

Grundlage der vorliegenden Erfindung ist hierbei der Einsatz von sich derzeit in der Entwicklung und im Aufbau befindlichen hochratigen und hochverfügbaren Mobilfunknetzen der dritten und vierten Generation, um mindestens eine Zentralstation, insbesondere mindestens einen zentralen Rechner, in den Prozess der Steuerung und Regelung der insbesondere autonomen Fahrerassistenzsysteme einzubinden und dieser Zentralstation, insbesondere diesem Zentralrechner, die Verantwortung zu übertragen.

Das System gemäß der vorliegenden Erfindung wie auch das Verfahren gemäß der vorliegenden Erfindung gehen von autonomen Fahrerassistenzsystemen aus, die
- mit Hilfe ihrer Sensorik und/oder
- durch Kommunikation mit anderen Fortbewegungsmitteln
in der Lage sind, den Führer des Fortbewegungsmittels in komplexen oder potentiell gefährlichen Situationen zu unterstützen, indem sie autonom in die unmittelbaren Fahrfunktionen, wie etwa das Beschleunigen, das Bremsen, Lenken oder das Geben von Warnsignalen und von sonstigen Signalen, eingreifen.

Hierbei beruht das System gemäß der vorliegenden Erfindung wie auch das Verfahren gemäß der vorliegenden Erfindung auf der Verfügbarkeit mindestens einer insbesondere drahtlosen Fahrzeug-zu-Infrastruktur-Kommunikation, die die gestellten Anforderungen erfüllt.

Diese Kommunikation kann sowohl
- auf aktuellen oder auch auf zukünftigen zellularen Mobilfunksystemen, wie etwa
- auf Bluetooth,
- auf G[eneral]P[acket]R[adio]S[ervice],
- auf G[lobal]S[ystem for]M[obile Communication],
- auf U[niversal]M[obile]T[elecommunication]S[ystem],
- auf W[ireless]A[pplication]P[rotocol] und/oder
- auf W[ireless]L[ocal]A[rea]N[etwork],
- auf Rundfunkdiensten, wie etwa auf D[igital]A[udio]B[roadcasting],
- auf direkter Fahrzeug-zu-Bake-Basis und/oder
- auf Multihopbasis, bei der zunächst ein oder mehrere Fahrzeuge als Relaisstation dienen,
aufbauen.

Diese exemplarische(n) Kommunikationsart(en) mit der Infrastruktur nutzend, kommuniziert ein Fahrzeug entweder in kritischen Situationen, periodisch oder auch permanent mit einem oder mehreren (Zentral-)Rechnersystemen, die vorteilhafterweise von mindestens einer vertrauenswürdigen Institution verwaltet werden und vorteilhafterweise hohe Sicherheitsanforderungen erfüllen.

Dieses mindestens eine (Zentral-)Rechnersystem überwacht in zweckmäßiger Weise laufend den Zustand der Fahrerassistenzsysteme und ist jederzeit dazu berechtigt, in die Steuerung des jeweiligen Fahrzeugs einzugreifen, wenn eine Situation kritisch zu werden droht oder bereits kritisch ist.

Um etwaigen Fehlfunktionen vorzubeugen, ist es vorteilhaft, für die Zentralstation oder den Zentralrechner leistungsfähige redundante Entscheidungssysteme einzusetzen, zum Beispiel drei voneinander unabhängige Entscheidungssysteme, die
- eine Mehrheitsentscheidung treffen können und
- gleichzeitig eine Plausibilitätsprüfung von empfangenen Daten und Anweisungen durchführen können.

Unabhängig hiervon oder in Verbindung hiermit entspricht es einer bevorzugten Ausführungsform der vorliegenden Erfindung, die Entscheidungen und die Reaktionen hierauf zumindest für eine gewisse Zeit zentral und/oder im Fortbewegungsmittel zu speichern, um im Falle eines Systemversagens die Ursache nachvollziehen zu können und auf diese Weise die Frage des Vorliegens eines Produkthaftungsfalls in zuverlässiger Weise klären zu können.

Die vorliegende Erfindung betrifft schließlich die Verwendung mindestens eines Systems gemäß der vorstehend dargelegten Art und/oder eines Verfahrens gemäß der vorstehend dargelegten Art zum Erhöhen der Sicherheit, insbesondere zum Vermeiden von Unfällen, im Straßenverkehr, zum Beispiel
- beim Platooning und/oder
- im Rahmen eines Fahrerassistenzsyetems, etwa
   -- eines Abstandsregelassistenzsystems,
   -- eines A[utomatischen]N[ot]B[rems]-Systems,
   -- eines Einfädelassistenzsystems,
   -- eines Kreuzungsassistenzsystems,
   -- eines Spurwechselassistenzsystems,
   -- eines Überholassistenzsystems,
die die wesentlichen Voraussetzungen der Nutzung einer Kommunikation zwischen Fahrzeugen und/oder eines Eingriffs in die Fahrfunktion ohne Einbeziehung des Fahrers erfüllen.

Das System gemäß der vorstehend dargelegten Art wie auch das Verfahren gemäß der vorstehend dargelegten Art bedarf einer Normung, denn hier werden sicherheitskritische Funktionen in verschiedensten Fahrzeugen ausgeführt. Der Nachweis ist hierbei zum Beispiel durch die Konformität zu einer derartigen Norm gegeben.

### Kurze Beschreibung der Zeichnungen

Wie bereits vorstehend erörtert, gibt es verschiedene Möglichkeiten, die Lehre der vorliegenden Erfindung in vorteilhafter Weise auszugestalten und weiterzubilden. Hierzu wird einerseits auf die den Ansprüchen 1 und 6 nachgeordneten Ansprüche verwiesen, andererseits werden weitere Ausgestaltungen, Merkmale und Vorteile der vorliegenden Erfindung nachstehend anhand des durch Figur 1 veranschaulichten Ausführungsbeispiels näher erläutert.

Es zeigt:
Fig. 1 in schematischer Darstellung ein Ausführungsbeispiel für ein System gemäß der vorliegenden Erfindung, das auf einem Kommunikationsmodell gemäß der vorliegenden Erfindung basiert und nach dem Verfahren gemäß der vorliegenden Erfindung arbeitet.

### Bester Weg zur Ausführung der Erfindung

Eine exemplarische Ausführung der vorliegenden Erfindung ist in Figur 1 dargestellt.

Hierbei fährt ein sogenanntes Platoon 100 aus drei Fahrzeugen mit Hilfe der Kommunikation untereinander und mit der erfindungsgemäß gegebenen, nachfolgend erläuterten Infrastruktur. Die Kommunikation mit der Infrastruktur erfolgt über ein Gateway oder eine Basisstation 200.

Der Transport der für das jeweilige Fahrerassistenzsystem der Kraftfahrzeuge 100 bestimmten Daten und Anweisungen 10 erfolgt über ein drahtloses Kommunikationsnetz 300 zu einem zentralen Rechner 400, der sich in Figur 1 aus drei redundanten Entscheidungseinheiten 402, 404, 406 zusammensetzt.

Hierbei werden die Daten und Anweisungen 10 durch das Gateway bzw. durch die Basisstation 200 gebündelt, gesammelt und aufbereitet, wobei die Antenne 210 des Gateways bzw. der Basisstation 200 ein Empfangen bzw. Senden der Daten und Anweisungen 10 ermöglicht.

Im Platoon 100 aus drei (oder mehr) Fahrzeugen kann nun zum Beispiel bei Erkennen einer potentiell gefährlichen Situation das Rechnersystem 400 das letzte, in der Darstellung gemäß Figur 1 unterste Fahrzeug mit neunzig Prozent der maximalen Bremskraft verzögern lassen, das vorletzte, in der Darstellung gemäß Figur 1 zweitunterste Fahrzeug mit achtzig Prozent der maximalen Bremskraft und so weiter. Auf diese Weise wird ein eng fahrender, autonom gesteuerter Konvoi wirkungsvoll und gefahrlos auseinandergezogen, was zu einer signifikanten Herabsetzung der Unfallgefahr im Platoon 100 führt.

Alternativ oder in Ergänzung hierzu können beim Aufbau eines Platoon 100 aus vier Fahrzeugen die fahrdynamikrelevanten Parameter der einzelnen Fahrzeuge ausgetauscht werden, so zum Beispiel
- die maximale Beschleunigung,
- die maximale Bremsverzögerung,
- die maximale Querbeschleunigung und
- die maximale (Wunsch-)Geschwindigkeit.

Anhand dieser Werte werden die jeweiligen Führer der vier Kraftfahrzeuge mittels der vom System 500 übermittelten Daten und Informationen 10 angewiesen, eine bestimmte Reihenfolge im Platoon 100 einzunehmen, wobei das am schwächsten bremsende Fahrzeug vorne, das heißt in der Darstellung gemäß Figur 1 oben angeordnet sein sollte.

Ein von der vorliegenden Erfindung umfasstes Szenario geht nun davon aus, dass sich die Fahrer nicht an diese Anweisung 10 halten und eine andere Reihenfolge einnehmen, wobei der zentrale Rechner 400 des Systems 500 aufgrund einer kurzen oder temporären Fehlfunktion die Information über die Reihenfolge nicht korrekt erhalten und daher von der angewiesenen Reihenfolge ausgehen soll.

Während der Fahrt weist nun der zentrale Rechner 400 das Platoon 100 an, eine Notbremsung durchzuführen. Die Plausibilitätsprüfung in den Fahrzeugen ergibt jedoch in diesem Fall eine hohe Gefährdung durch das fälschlicherweise im hinteren, in der Darstellung gemäß Figur 1 unteren Bereich einsortierte schwächer bremsende Fahrzeug, so dass die vor diesem schwächer bremsenden Fahrzeug fahrenden Fahrzeuge im Einklang mit der vorliegenden Erfindung nur eine auf den maximalen Bremswert des schwächsten dahinter fahrenden Fahrzeugs begrenzte Bremsung durchführen.

Auf diese Weise werden die Geschwindigkeitsunterschiede zwischen den Fahrzeugen so gering gehalten, dass eine dynamische Regelung auf den maximalen Bremswert des Gesamtplatoons 100 möglich ist. Die sich hinter, das heißt in der Darstellung gemäß Figur 1 unter dem schwächer bremsenden Fahrzeug befindlichen Fahrzeuge bremsen vorteilhafterweise mit ihrer maximalen Bremskraft, um auch in diesem Fall ein Auseinanderziehen des Platoons 100 zu gewährleisten.

In Figur 1 ist die vorliegende Erfindung anhand des Ausführungsbeispiels des Platoonings veranschaulicht. Die Methodik bzw. Vorgehensweise gemäß der vorliegenden Erfindung gilt in gleicher Weise bzw. entsprechend auch für andere Fahrerassistenzfunktionen, wie etwa A[utomatische]N[ot]B[remse], Kreuzungsassistenz, Spurwechselassistenz, Abstandsregelassistenz, Überholassistenz, Einfädelassistenz und dergleichen hier nicht genannte Assistenten, die die wesentlichen Voraussetzungen der Nutzung einer Kommunikation 20 zwischen Fahrzeugen und eines Eingriffs in die Fahrfunktion ohne Einbeziehung des Fahrers erfüllen.

## Patentansprüche

1. System (500) zum Steuern und/oder zum Regeln mindestens eines einem Fortbewegungsmittel (100) zugeordneten Fahrerassistenzsystems, welches mit Hilfe seiner Sensorik und/oder durch Kommunikation mit anderen Fortbewegungsmitteln in der Lage ist, den Führer des Fortbewegungsmittels zu unterstützen, indem es autonom in die Fahrfunktionen eingreift, **dadurch gekennzeichnet, dass** das Fahrerassistenzsystem mittels Daten und/oder Anweisungen (10) steuerbar oder regelbar ist, welche zwischen dem Fahrerassistenzsystem und mindestens einer Zentralstation (400) über ein drahtloses Kommunikationsnetz (300) austauschbar sind, wobei das Fahrerassistenzsystem mit der Zentralstation (400) kommuniziert, die Zentralstation (400) den Zustand des Fahrerassistenzsystems überwacht und in die Steuerung des Fahrzeugs eingreift, wenn eine Situation kritisch zu werden droht oder kritisch ist.

2. System gemäß Anspruch 1, **dadurch gekennzeichnet, dass** zwischen die Fahrerassistenzsysteme und die Zentralstation (400), insbesondere zwischen die Fahrerassistenzsysteme und das Kommunikationsnetz (300), mindestens eine Basisstation oder mindestens ein Gateway (200) geschaltet ist.

3. System gemäß Anspruch 2, **dadurch gekennzeichnet, dass** die Daten und/oder Anweisungen (10) durch die Basisstation bzw. durch das Gateway (200) bündelbar, sammelbar und/oder aufbereitbar sind, insbesondere dass die Daten und/oder Anweisungen (10) durch mindestens eine der Basisstation bzw. dem Gateway (200) zugeordnete Antenneneinheit (210) empfangbar und/oder sendbar sind.

4. System gemäß mindestens einem der Ansprüche 1 bis 3, **dadurch gekennzeichnet, dass** das Kommunikationsnetz (300) auf mindestens einem insbesondere hochratigen und/oder insbesondere hochverfügbaren Mobilfunknetz der zweiten, dritten und/oder vierten Generation, zum Beispiel
- auf Bluetooth,
- auf G[eneral]P[acket]R[adio]S[ervice],
- auf G[lobal]S[ystem for]M[obile Communication],
- auf U[niversal]M[obile]T[elecommunication]S[ystem],
- auf W[ireless]A[pplication]P[rotocol] und/oder
- auf W[ireless]L[ocal]A[rea]N[etwork],
basiert.

5. System gemäß mindestens einem der Ansprüche 1 bis 3, **dadurch gekennzeichnet, dass** die Zentralstation (400) mehr als eine, zum Beispiel mindestens drei insbesondere redundante Entscheidungseinheiten (402, 404, 406) aufweist, so dass hinsichtlich der empfangenen und/oder gesendeten Daten und/oder Anweisungen (10) sowie hinsichtlich der hierauf getroffenen Entscheidungen und/oder erfolgten Reaktionen
- mindestens eine Plausibilitätsprüfung durchführbar ist und/oder
- mindestens eine Mehrheitsentscheidung treffbar ist.

6. Verfahren zum Steuern und/oder zum Regeln mindestens eines einem Fortbewegungsmittel (100) zugeordneten Fahrerassistenzsystems, welches mit Hilfe seiner Sensorik und/oder durch Kommunikation mit anderen Fortbewegungsmitteln den Führer des Fortbewegungsmittels unterstützt, indem es autonom in Fahrfunktionen eingreift, **dadurch gekennzeichnet, dass** das Fahrerassistenzsystem mittels Daten und/oder Anweisungen gesteuert und/oder geregelt wird, die zwischen dem Fahrerassistenzsystem und mindestens einer Zentralstation (400) über ein drahtloses Kommunikationsnetz (300) ausgetauscht werden, wobei das Fahrerassistenzsystem mit der Zentralstation (400) kommuniziert und die Zentralstation (400) laufend den Zustand des Fahrerassistenzsystems überwacht und in die Steuerung des Fortbewegungsmittels eingreift, wenn eine Situation kritisch zu werden droht oder bereits kritisch ist.

7. Verfahren gemäß Anspruch 6, **dadurch gekennzeichnet, dass** die Daten und/oder Anweisungen (10) durch die Basisstation bzw. durch das Gateway (200) gebündelt, gesammelt und/oder aufbereitet werden, insbesondere dass die Daten und/oder Anweisungen (10) durch mindestens eine der Basisstation bzw. dem Gateway (200) zugeordnete Antenneneinheit (210) empfangen und/oder gesendet werden.

8. Verfahren gemäß Anspruch 6 oder 7, **dadurch gekennzeichnet,**
- **dass** das Fortbewegungsmittel (100), insbesondere dessen Fahrerassistenzsystem,
- in einer kritischen Situation und/oder
- periodisch und/oder
- permanent
über das Kommunikationsnetz (300) mit der Zentralstation (400) kommuniziert.

9. Verwendung mindestens eines Systems (500) gemäß mindestens einem der Ansprüche 1 bis 5 und/oder eines Verfahrens gemäß mindestens einem der Ansprüche 6 bis 8 zum Erhöhen der Sicherheit, insbesondere zum Vermeiden von Unfällen, im Straßenverkehr, zum Beispiel
- beim Platooning und/oder
- im Rahmen eines Fahrerassistenzsystems, etwa
-- eines Abstandsregelassistenzsystems,
-- eines A[utomatischen]N[ot]B[rems]-Systems,
-- eines Einfädelassistenzsystems,
-- eines Kreuzungsassistenzsystems,
-- eines Spurwechselassistenzsystems,
-- eines Überholassistenzsystems.

## Claims

1. System (500) for performing open-loop and/or closed-loop control of at least one driver assistance system which is assigned to a means of locomotion (100) and which is capable of assisting the driver of the means of locomotion using its sensor system and/or by communication with other means of locomotion, by virtue of the fact that said system (500) intervenes autonomously in the driving functions, **characterized in that** the driver assistance system can be open- or closed-loop controlled by means of data and/or instructions (10) which can be exchanged between the driver assistance system and at least one central station (400) over a wireless communications network (300), wherein the driver assistance system communicates with the central station (400), and the central station (400) monitors the state of the driver assistance system and intervenes in the open-loop control of the vehicle if a situation threatens to become critical or is critical.

2. System according to Claim 1, **characterized in that** at least one base station or at least one gateway (200) is connected between the driver assistance systems and the central station (400), in particular between the driver assistance systems and the communications network (300).

3. System according to Claim 2, **characterized in that** the data and/or instructions (10) can be bundled, collected and/or prepared by the base station or by the gateway (200), in particular **in that** the data and/or instructions (10) can be received and/or transmitted by means of at least one antenna unit (210) which is assigned to the base station or the gateway (200).

4. System according to at least one of Claims 1 to 3, **characterized in that** the communications network (300) is based on at least one, in particular high-rate and/or in particular high-availability mobile radio network of the second, third and/or fourth generation, for example
- on Bluetooth,
- on G[eneral]P[acket]R[adio]S[ervice],
- on G[lobal]S[ystem for]M[obile Communication],
- on U[niversal]M[obile]T[elecommunication]S[ystem],
- on W[ireless]A[pplication]P[rotocol] and/or
- on W[ireless]L[ocal]A[rea]N[etwork].

5. System according to at least one of Claims 1 to 3, **characterized in that** the central station (400) has more than one, for example at least three, in particular redundant decision units (402, 404, 406), so that, with respect to the received and/or transmitted data and/or instructions (10) and with respect to the decisions which are made in response thereto and/or reactions which occur in response thereto,
- at least one plausibility check can be carried out and/or
- at least one majority decision can be made.

6. Method for performing open-loop and/or closed-loop control of at least one driver assistance system which is assigned to a means of locomotion (100) and which assists the driver of the means of locomotion using its sensor system and/or by communication with other means of locomotion, by virtue of the fact that said method intervenes autonomously in the driving functions, **characterized in that** the driver assistance system can be open- and/or closed-loop controlled by means of data and/or instructions which are exchanged between the driver assistance system and at least one central station (400) over a wireless communications network (300), wherein the driver assistance system communicates with the central station (400), and the central station (400) continuously monitors the state of the driver assistance system and intervenes in the open-loop control of the means of locomotion if a situation threatens to become critical or is already critical.

7. Method according to Claim 6, **characterized in that** the data and/or instructions (10) are bundled, collected and/or prepared by the base station or by the gateway (200), in particular **in that** the data and/or instructions (10) are received and/or transmitted by means of at least one antenna unit (210) which is assigned to the base station or the gateway (200).

8. Method according to Claim 6 or 7, **characterized**
- **in that** the means of locomotion (100), in particular its driver assistance system,
communicates with the central station (400)
- in a critical situation and/or
- periodically and/or
- continuously
via the communications network (300).

9. Use of at least one system (500) according to at least one of Claims 1 to 5 and/or a method according to at least one of Claims 6 to 8 for increasing the safety, in particular for avoiding accidents, in road traffic, for example
- with platooning and/or
- within the scope of a driver assistance system, for example
-- an inter-vehicle distance control assistance system,
-- an A[utomatic]E[mergency]B[rake] system,
-- a lane feed-in assistance system,
-- a junction assistance system,
-- a lane-changing assistance system,
-- an overtaking assistance system.

## Revendications

1. Système (500) de commande et/ou de régulation d'au moins un système d'assistance de conduite pour un moyen de déplacement (100), qui, à l'aide de capteurs et/ou de communication avec d'autres moyens de déplacement, est en mesure d'assister le conducteur du moyen de déplacement en ce qu'il intervient de manière autonome sur les fonctions de conduite,
**caractérisé en ce que**
le système d'assistance de conduite est commandé ou régulé à l'aide de données et/ou d'indications (10) échangées entre le système d'assistance de conduite et au moins une station centrale (400) par un réseau de communication sans fil (300),
le système d'assistance de conduite communiquant avec la station centrale (400) qui surveille l'état du système d'assistance de conduite et intervient sur la commande du véhicule si la situation risque d'être critique ou est critique.

2. Système selon la revendication 1,
**caractérisé par**
au moins une station de base ou au moins un portail (200) entre les systèmes d'assistance de conduite et la station centrale (400), notamment entre les systèmes d'assistance de conduite et le réseau de communication (300).

3. Système selon la revendication 2,
**caractérisé en ce que**
les données et/ou les indications (10) peuvent être regroupées, collectées et/ou réparties par la station de base ou le portail (200), notamment **en ce que** les données et/ou les indications (10) sont reçues et/ou envoyées par au moins une unité d'antenne (210) associée à la station de base ou au portail (200).

4. Système selon au moins l'une des revendications 1 à 3,
**caractérisé en ce que**
le réseau de communication (300) repose sur au moins un réseau de téléphone mobile à débit important et/ou notamment très disponible de seconde, troisième et/ou quatrième génération, tel que par exemple
- Bluetooth,
- G[eneral]P[acket]R[adio]S[ervice], GPRS
- Système global pour communication mobile, GSM
- Système de télécommunication mobile universel, UMTS,
- Protocole d'application sans câble, WAP et/ou
- Réseau local sans câble, WLA.

5. Système selon au moins l'une des revendications 1 à 3,
**caractérisé en ce que**
la station centrale (400) comporte plus d'une unité de décision et notamment, par exemple, trois unités de décision redondantes (402, 404, 406), de sorte que les données reçues et/ou émises et/ou les indications (10) ainsi que les décisions et/ou les réactions prises,
- soient soumises à au moins un contrôle de plausibilité et/ ou
- comprennent au moins une décision à la majorité.

6. Procédé de commande et/ou de régulation d'au moins un système d'assistance de conduite pour un moyen de déplacement (100) qui assiste le conducteur du moyen de déplacement par des capteurs et/ou une communication avec d'autres moyens de déplacement en ce qu'il intervient de manière autonome sur les fonctions de conduite,
**caractérisé en ce que**
le système d'assistance de conduite est commandé et/ou régulé à l'aide de données et/ou d'indications échangées entre le système d'assistance de conduite et au moins une station centrale (400) par un réseau de communication sans fil (300), le système d'assistance de conduite communiquant avec la station centrale (400) qui surveille en permanence l'état du système d'assistance de conduite et intervient dans la commande du moyen de déplacement si la situation risque de devenir critique ou est déjà critique.

7. Procédé selon la revendication 6,
**caractérisé en ce que**
les données et/ou indications (10) sont regroupées, collectées et/ou préparées par la station de base ou la passerelle (200), notamment les données et/ou les indications (10) sont reçues et/ou émises par au moins une unité d'antenne (210) associée à la station de base ou au portail (200).

8. Procédé selon la revendication 6 ou 7,
**caractérisé en ce que**
- le moyen de déplacement (100) et notamment son système d'assistance de conduite, communiquent par le réseau de communication (300) avec la station centrale (400) dans les cas suivants :
- une situation critique et/ou
- périodiquement et/ou
- de manière permanente.

9. Application d'au moins un système (500) selon au moins l'une des revendications 1 à 5 et/ou d'un procédé selon au moins l'une des revendications 6 à 8 pour augmenter la sécurité, notamment pour éviter les accidents de circulation routière, par exemple
- dans le cas de véhicules très rapprochés et/ou
- dans le cadre d'un système d'assistance de conduite tel que
- système d'assistance de régulation de distance,
- système de freinage automatique de secours, ANB,
- système d'assistance à la manoeuvre d'imbrication dans une file de véhicules,
- système d'assistance croisée,
- système d'assistance au dépassement.
